# EUROPÄISCHE PATENTSCHRIFT

(11) **EP 2 247 161 B1**
(45) Veröffentlichungstag und Bekanntmachung des Hinweises auf die Patenterteilung: **14.05.2014**
(21) Anmeldenummer: 09005873.6
(22) Anmeldetag: 28.04.2009
(51) Int. Cl.: H05B 33/08

(54) **Ausfallerkennung für Leuchtmittel in Kraftfahrzeugleuchten**
Malfunction recognition for illumination devices in motor vehicle lights
Reconnaissance d'une panne pour moyen d'éclairage dans des lampes de véhicules automobiles

(43) Veröffentlichungstag der Anmeldung: 03.11.2010
(73) Patentinhaber: odelo GmbH, 71409 Schwaikheim (DE)
(72) Erfinder: Gönczi, Attila, 70374 Stuttgart (DE)
(74) Vertreter: Meyer, Thorsten

(56) Entgegenhaltungen:
- EP-A- 1 286 571
- DE-A1- 19 929 165
- DE-A1-102005 046 583
- DE-C1- 10 215 486

## Beschreibung

Die Erfindung betrifft eine Ausfallerkennung gemäß dem Oberbegriff des Anspruchs 1.

In Kraftfahrzeugleuchten, wie etwa Heckleuchten, Begrenzungsleuchten, Tagfahrleuchten, Innenraumleuchten etc., werden für die einzelnen Leuchtfunktionen, wie etwa Rücklicht, Bremslicht, Begrenzungslicht, Wiederholblinklicht, Fahrlicht, Tagfahrlicht, Rückfahrlicht, etc., je nach erforderlicher Helligkeit bzw. Lichtstärke und/oder Lichtverteilung jeweils unterschiedliche Leuchtmittel, wie beispielsweise Glühlampen, Gasentladungslampen, lichtemittierende Dioden (LEDs) und/oder jeweils eine unterschiedliche Anzahl von Leuchtmitteln als Lichtquelle eingesetzt.

Um eine gewünschte oder gesetzlich geforderte Lichtstärke und -verteilung zu erzielen, ist es bekannt, mehrere z.B. gleichartige Leuchtmittel als Lichtquellen z.B. für eine Leuchtfunktion zu verwenden.

Ein Beispiel hierfür sei nachfolgend anhand von hierfür vermehrt zum Einsatz kommenden LEDs beschrieben. LEDs weisen typischerweise eine Betriebsspannung von 1 bis 3 V auf, weshalb es zur besseren Ausnutzung der vorherrschenden Spannung im Bordnetz von Kraftfahrzeugen üblich ist, mehrere, z.B. drei oder vier LEDs zu einem so genannten LED-Strang in Reihe bzw. in Serie zu schalten. Je nach zur Erzeugung einer bestimmten Lichtstärke erforderlicher Anzahl von LEDs werden mehrere solche LED-Stränge parallel geschaltet. Eine gemeinsame Stromzuführung parallel geschalteter LED-Stränge verzweigt sich auf die nachfolgend LED-Zweige genannten einzelnen LED-Stränge.

Ein anschauliches Beispiel ist eine Heckleuchte, bei der insgesamt 15 LEDs aufgeteilt in fünf parallel geschaltete LED-Zweige zu je drei in Reihe geschalteten LEDs für die Leuchtfunktion Rücklicht verwendet werden.

Problematisch bei der Verwendung mehrerer derart zu einem Feld verschalteter LEDs bzw. allgemeiner Leuchtmittel als Lichtquelle ist der Ausfall einzelner Leuchtmittel bzw. eine hierfür erforderliche Ausfallerkennung. Fällt ein Leuchtmittel z.B. hochohmig aus, entsprechend einem Durchbrennen, fließt durch den zugehörigen Leuchtmittel-Zweig kein Strom mehr, wodurch die verbleibenden Leuchtmittel im gesamten zugehörigen Leuchtmittel-Zweig dunkel bleiben oder ausgehen und sich die Leuchtstärke der Leuchtenfunktion verringert. Fällt ein Leuchtmittel z.B. niederohmig aus, entsprechend einem Kurzschluss, liegt an den verbleibenden Leuchtmitteln im zugehörigen Leuchtmittel-Zweig eine höhere Spannung an, als deren Betriebsspannung. Dadurch kann durch die verbleibenden Leuchtmittel zunächst ein höherer Strom als bei deren Betriebsspannung fließen. Durch diesen höheren Strom können die verbleibenden Leuchtmittel zunächst heller leuchten, wodurch das niederohmige Ausfallen eines Leuchtmittels zunächst verborgen bleiben kann. Der höhere Strom führt jedoch früher oder später meist zu einer Zerstörung zumindest eines der verbleibenden Leuchtmittel im zugehörigen Leuchtmittel-Zweig, wodurch die Leuchtstärke der Leuchtfunktion auch bei einem niederohmigen Ausfall innerhalb absehbarer Zeit verringert wird.

Durch die DE 40 35 673 A1 ist eine Ausfallerkennung für elektrische Verbraucher bekannt. Die elektrischen Verbraucher sind parallel geschaltet und verfügen über getrennte Stromzuführungen. Jedem elektrischen Verbraucher ist ein Stromsensor zugeordnet, der bei Stromdurchfluss in der überwachten Stromzuführung einen anderen Widerstandswert besitzt, als im stromlosen Zustand der überwachten Stromzuführung. Die Stromsensoren weisen unterschiedliche Widerstandswerte bei Stromdurchfluss in den überwachten Stromzuführungen auf. Die Stromsensoren sind parallel zu einer Spannungsteilerschaltung geschaltet, so dass eine Auswertung unterschiedliche Spannungen in Abhängigkeit von den Stromdurchflüssen durch die einzelnen Stromzuführungen ergibt. Die Messung erfolgt dabei indirekt über in den Stromzuführungen angeordnete Spulen sowie in den Magnetfeldern der stromdurchflossenen Spulen angeordnete Reed-Kontakte als Stromsensoren.

Durch die DE 101 31 824 A1 ist eine Ausfallerkennung von LEDs in einem Kraftfahrzeug bekannt. Dabei wird ein elektrisches Potential in einem LED-Zweig aus einer oder mehreren in Reihe geschalteten LEDs erfasst. Gleichzeitig wird ein von der Spannung des Bordnetzes abhängiges Referenzpotential erfasst. Zur Ausfallerkennung wird das elektrische Potential in dem LED-Zweig mit dem Referenzpotential verglichen. Hierdurch werden Bordnetzschwankungen ausgeglichen. In Abhängigkeit von diesem Vergleich wird ein Ausfallerkennungssignal ausgegeben, wenn mindestens eine LED in dem LED-Zweig ausfällt.

Dem Stand der Technik ist gemein, dass zur Ausfallerkennung mehrerer von einer Stromzuführung gespeister paralleler Zweige mit jeweils einem oder mehreren in Reihe geschalteten Leuchtmitteln für jeden Zweig eine eigene aufwändige Schaltungsanordnung notwendig ist. Bei der DE 40 35 673 A1 ist dies die Schaltungsanordnung für die indirekte Messung, bei der DE 101 31 824 A1 ist dies der für jeden Zweig erforderliche eigene Abgriff und Vergleich mit dem Referenzpotential.

Durch DE 102 15 486 C1 ist eine Ausfallerkennung für Leuchtmittel in Kraftfahrzeugleuchten bekannt. Hierbei ist vorgesehen, bei mehreren parallelen Zweigen bestehend aus jeweils mindestens einem in Reihe geschalteten Leuchtmittel ein erstes elektrisches Potential in einem ersten Zweig zu erfassen und mit einem in einem zweiten Zweig mit einem dem ersten Zweig identischen Aufbau erfassten zweiten elektrischen Potential zu vergleichen. Bei einer Abweichung der Potentiale zweier Zweige um einen vorgegebenen Betrag wird ein Ausfall erkannt.

Durch DE 102 1 486 C1 ist ferner eine Schaltungsanordnung zur Ausfallerkennung für Leuchtmittel bekannt, welche zu identisch aufgebauten, parallel geschalteten Zweigen geschaltete und mit einer Stromquelle verbundene Leuchtmittel umfasst. Darüber hinaus umfasst die Schaltungsanordnung eine Kontrollelektronik, die über eine Stromzuführung ebenfalls mit der Stromquelle verbunden ist. Die Kontrollelektronik umfasst einen Vergleicher der über getrennte Verbindungsleitungen mit den Zweigen verbunden ist.

Durch DE 10 2005 046 583 A1 ist eine Laborvorrichtung mit einer Überwachung der Funktion einer Beleuchtungseinrichtung bekannt. Die Beleuchtungseinrichtung besteht aus mehreren LEDs. Zur Funktionsüberwachung wird die Ausgangsspannung einer die LEDs mit Strom versorgenden Konstantstromquelle überwacht. Die gemessene Ausgangsspannung wird mit einem als zulässig hinterlegten Spannungsbereich verglichen. Bei Über- oder Unterschreiten dieses zulässigen Bereichs wird eine Fehlermeldung ausgegeben.

Durch DE 10 2005 046 583 A1 ist außerdem eine Schaltungsanordnung zur Ausfallerkennung für Leuchtmittel bekannt, welche zu identisch aufgebauten, parallel geschalteten Zweigen geschaltete und mit einer Stromquelle verbundene Leuchtmittel umfasst. Die Schaltungsanordnung umfasst eine Kontrollelektronik, die über eine Stromzuführung ebenfalls mit der Stromquelle verbunden ist. Die Kontrollelektronik überdacht die Stromquelle.

Durch DE 199 29 165 A1 ist bekannt, in einem Leuchtdiodenarray Potentiale mehrerer identisch aufgebauter paralleler Zweige bestehend aus jeweils mindestens einer in Reihe geschalteter LED zu erfassen und mit einem Referenzpotential zu vergleichen.

Hierzu ist eine Schaltungsanordnung zur Ausfallerkennung für Leuchtmittel vorgesehen, welche zu identisch aufgebauten, parallel geschalteten Zweigen geschaltete und mit einer Stromquelle verbundene Leuchtmittel umfasst. Die Schaltungsanordnung verfügt je Zweig über eine Kontrollelektronik. Die Kontrollelektronik ist über eine Stromzuführung mit einer weiteren Stromquelle verbunden. Jede Kontrollelektronik ist über eine gesonderte Verbindungsleitung mit den Zweigen verbunden.

Eine Aufgabe der Erfindung ist es ein Verfahren und eine Schaltungsanordnung zur Ausfallerkennung für Leuchtmittel in Kraftfahrzeugleuchten mit mehreren parallelen Zweigen bestehend aus jeweils einem oder mehreren in Reihe geschalteten Leuchtmitteln zu entwickeln, welches einfach und kostengünstig zu verwirklichen bzw. welche einfach und kostengünstig herstellbar ist.

Die Aufgabe wird gelöst durch die Merkmale des Anspruchs 1 bzw. durch die Merkmale des unabhängigen Anspruchs 12.

Ein Verfahren zur Ausfallerkennung für Leuchtmittel in Kraftfahrzeugleuchten mit mehreren parallelen Zweigen bestehend aus jeweils einem oder mehreren in Reihe geschalteten Leuchtmitteln sieht demnach vor, dass ein erstes elektrisches Potential in einem ersten Zweig aus einem oder mehreren in Reihe geschalteten Leuchtmitteln erfasst und mit einem in einem zweiten Zweig mit einem dem ersten Zweig identischen Aufbau erfassten zweiten elektrischen Potential verglichen wird, wobei bei einer Abweichung der Potentiale zweier Zweige um einen vorgegebenen Betrag ein Ausfall erkannt bzw. auf einen Ausfall rückgeschlossen wird.

Ausgehend von einer z.B. vorgegebenen bzw. vorgebbaren Betriebsspannung und/oder eines z.B. vorgegebenen bzw. vorgebbaren Spannungsabfalls der einzelnen Leuchtmittel ist ein Potentialsollwert der Zweige z.B. durch Berechnung vorgegeben, mit dem die erfassten Potentiale bzw. Potentialistwerte der Zweige verglichen werden können. Dadurch ist eine eindeutige Erkennung eines Durchbrands und eines Kurzschlusses möglich. Entspricht beispielsweise das Potential bzw. der Potentialistwert eines ersten Zweigs im Wesentlichen, z.B. abzüglich einer Toleranz, einem berechneten Potentialsollwert und ist das Potential eines zweiten Zweigs z.B. gegenüber Masse höher, so kann auf einen Kurzschluss rückgeschlossen werden. Ist das Potential z.B. gegenüber Masse niedriger, kann auf einen Durchbrand rückgeschlossen werden. Wichtig ist hervorzuheben, dass die Verhältnisse auch umgekehrt sein können, je nachdem an welcher Stelle im Zweig das Potential abgegriffen wird.

Zusätzlich wird eine Versorgungsspannung oder eine unmittelbar von der Versorgungsspannung abhängige Vergleichsspannung für einen Vergleich unter Kenntnis des Spannungsabfalls der überwachten Leuchtmittel und der Versorgungsspannung herangezogen.

Mit der Erfindung erzielte Vorteile sind, dass eine hierfür erforderliche Schaltungsanordnung mit nur geringem Aufwand kostengünstig verwirklicht werden kann. Durch den Vergleich werden darüber hinaus Bordnetzschwankungen ausgeglichen. Ergibt der Vergleich vorzugsweise abzüglich einer Toleranz einen z.B. der Betriebsspannung eines Leuchtmittels entsprechenden Unterschied, so wird auf einen Ausfall zumindest in einem der beiden miteinander verglichenen Zweige rückgeschlossen. Beispielsweise kann daraufhin die Stromversorgung der betroffenen Leuchtfunktion z.B. abgeschaltet werden. Der Vergleich lässt darüber hinaus die Erkennung von positiven und negativen Abweichungen zu und ermöglicht so eine Erkennung sowohl eines hochohmigen Ausfalls bzw. Durchbrands und eines niederohmigen Ausfalls bzw. Kurzschlusses.

Vorzugsweise erfolgt der Vergleich unter Kenntnis des Spannungsabfalls der überwachten Leuchtmittel und der Bordnetzspannung.

Dadurch kann die Zuverlässigkeit einer Erkennung eines Durchbrands und eines Kurzschlusses nochmals gesteigert werden.

Die Versorgungs- oder Vergleichsspannung kann wie das Potential eines Zweigs erfasst werden.

Beispielsweise kann die Versorgungs- oder Vergleichsspannung permanent erfasst werden.

Eine vorteilhafte Ausgestaltung der Erfindung sieht vor, dass die Erfassung der Potentiale in den einzelnen Zweigen von Zweig zu Zweig zeitlich nacheinander und vorzugsweise zyklisch erfolgt. Dadurch wird der Verkabelungsaufwand bzw. Verschaltungsaufwand zur Ausfallerkennung bzw. einer Schaltungsanordnung einer Ausfallerkennung nochmals verringert. In einer Schaltungsanordnung kann hierzu beispielsweise ein Multiplexer verwendet werden, der beispielsweise nacheinander die einzelnen Zweige auf einen Eingang schaltet bzw. nacheinander die jeweiligen Potentiale einliest.

Hierbei kann das zur Erkennung eines Ausfalls erfasste, auch als zweites Potential bezeichnete Potential des zweiten Zweigs ein zu einem späteren Zeitpunkt erfasstes Potential des ersten Zweigs sein. Dabei entspricht der zweite Zweig an dem das zweite Potential abgegriffen wird, dem ersten Zweig zu einem späteren Zeitpunkt.

Eine besonders vorteilhafte Ausgestaltung der Erfindung sieht vor, dass bei erkanntem Ausfall die Stromzuführung zu allen Zweigen unterbrochen wird. Dadurch wird die betroffene Leuchtfunktion deaktiviert.

Eine andere vorteilhafte Ausgestaltung der Erfindung sieht vor, dass bei erkanntem Ausfall der betroffene Zweig von der Stromzuführung getrennt wird. Dadurch bleibt die betroffene Leuchtfunktion z.B. mit verringerter Leuchtstärke bzw. Helligkeit erhalten, ohne dass Gefahr eines Versagens durch z.B. Kurzschluss oder Durchbrand der verbleibenden Leuchtmittel der entsprechenden Leuchtfunktion besteht.

Die Ausfallerkennung sieht vorteilhaft vor, dass bei erkanntem Ausfall ein Ausfallerkennungssignal ausgegeben wird. Das Ausfallerkennungssignal kann beispielsweise über einen Bus in einem Kraftfahrzeug dazu benutzt werden, den Ausfall z.B. in einer Anzeige im Armaturenbrett zu signalisieren, oder den Ausfall in einem Steuergerät zur späteren Abfrage z.B. im Rahmen einer Inspektion zu hinterlegen.

Besonders bevorzugt ist die Ausfallerkennung für solche Kraftfahrzeugleuchten vorgesehen, bei denen lichtemittierende Dioden (LEDs) als Leuchtmittel verwendet werden. LEDs weisen eine definierte Betriebsspannung bzw. einen definierten Spannungsabfall bei Betriebsspannung auf, der in besonders vorteilhafte Weise beim Vergleich der Potentiale in ihrem Aufbau identischer paralleler LED-Zweige aus jeweils einer oder mehrerer in Reihe geschalteter LEDs zur Ausfallerkennung und insbesondere zur Erkennung, um was für eine Art Ausfall, Durchbrand oder Kurzschluss, es sich handelt, herangezogen werden kann.

Die parallelen Zweige können von einer gemeinsamen Stromzuführung gespeist werden. Dadurch verringert sich der Verkabelungsaufwand nochmals erheblich und die Herstellungskosten können weiter gesenkt werden.

Eine Schaltungsanordnung zur Ausfallerkennung für Leuchtmittel in Kraftfahrzeugleuchten umfasst zu identisch aufgebauten, parallel geschalteten Zweigen geschaltete und mit einer Stromquelle verbundene Leuchtmittel sowie eine Kontrollelektronik. Die Kontrollelektronik ist über eine Stromzuführung ebenfalls mit der Stromquelle verbunden. Die Kontrollelektronik ist über eine Verbindungsleitung mit den Zweigen verbunden. Zwischen der Verbindungsleitung und den Zweigen sind jeweils Schalter angeordnet, welche von der Kontrollelektronik über Steuerleitungen einzeln nacheinander durchgeschaltet werden, wodurch an einem Eingang der Kontrollelektronik jeweils ein Potential eines Zweigs erfasst wird.

Weitere Merkmale der Erfindung ergeben sich aus den weiteren Ansprüchen, der Beschreibung und den Zeichnungen.

Die Erfindung wird nachstehend anhand eines in der einzigen Zeichnung Fig. 1 dargestellten Ausführungsbeispiels näher erläutert. Es zeigt:
- Fig. 1: eine schematische Darstellung einer Schaltungsanordnung einer erfindungsgemäßen Ausfallerkennung.

Eine erfindungsgemäße Ausfallerkennung wird beispielsweise durch eine in Fig. 1 dargestellte Schaltungsanordnung 01 verwirklicht. Die Schaltungsanordnung 01 dient der Ausfallerkennung mehrerer als Lichtquelle für eine Leuchtfunktion, z.B. des Rücklichts, einer nicht näher dargestellten Kraftfahrzeugleuchte vorgesehener, als LEDs 02 ausgeführter Leuchtmittel. Jeweils drei LEDs 02 sind zu identisch aufgebauten LED-Zweigen 03 in Reihe geschaltet. Die LED-Zweige 03 sind parallel geschaltet und beispielsweise über eine gemeinsame Stromzuführung 04 mit einer Stromquelle 05 verbunden. Die Stromquelle 05 kann dabei stellvertretend für ein Bordnetz eines Kraftfahrzeugs sein. In jedem LED-Zweig kann eine Stromeinstellung 06 angeordnet sein, beispielsweise in Form eines z.B. regelbaren ohmschen Widerstands oder eines Stromgenerators. Die Stromeinstellung 06 kann den elektrischen Strom durch den jeweiligen LED-Zweig 03 regeln, beispielsweise indem der elektrische Strom begrenzt wird.

Die Schaltungsanordnung 01 verfügt darüber hinaus über eine Kontrollelektronik 07. Die Kontrollelektronik 07 ist zu ihrer Stromversorgung über eine Stromzuführung 08 ebenfalls mit der Stromquelle 05 verbunden. Ein Eingang 09 der Kontrollelektronik 07 ist über eine Verbindungsleitung 10 mit den LED-Zweigen 03 verbunden. Damit in jedem LED-Zweig 03 unabhängig von den anderen LED-Zweigen 03 ein elektrisches Potential erfasst werden kann, sind zwischen der Verbindungsleitung 10 und den einzelnen LED-Zweigen 03 jeweils Schalter 11 angeordnet. Die Schalter 11 können über Steuerleitungen 12 von der Kontrollelektronik 07 einzeln nacheinander durchgeschaltet werden, wodurch am Eingang 09 jeweils ein elektrisches Potential eines LED-Zweigs 03 erfasst wird.

In der Verbindungsleitung 10 ist eine Signal-Konditionierung 13 angeordnet, beispielsweise in Form eines Verstärkers. Dadurch, dass die Verbindungsleitung 10 zeitlich nacheinander mit den LED-Zweigen zur Erfassung deren elektrischer Potentiale verbunden wird, benötigt die Schaltungsanordnung nur eine einzige Signalkonditionierung 13.

Beispielsweise ist hierzu denkbar, dass die Kontrollelektronik 07 einen Multiplexer umfasst, der beispielsweise die Funktion der Schalter 11 übernimmt und die Verbindungen der Verbindungsleitung 10 mit den LED-Zweigen 03 zyklisch nacheinander herstellt. Grundsätzlich ist ebenso denkbar, dass direkt unter Verzicht auf die Verbindungsleitung 10 die Eingänge eines Multiplexers direkt mit den LED-Zweigen 03 verbindbar sind.

Zur Ausfallerkennung einer oder mehrerer LEDs 02 in einem oder in mehreren LED-Zweigen 03 wird der Eingang 09. der Kontrollelektronik 07 zeitlich nacheinander mit jeweils einem LED-Zweig 03 verbunden. Dadurch wird in einem ersten LED-Zweig 03 ein erstes elektrisches Potential erfasst, beispielsweise eingelesen, das dann mit einem in einem zweiten LED-Zweig 03 mit einem dem ersten LED-Zweig 03 identischen Aufbau erfassten zweiten elektrischen Potential verglichen werden kann. Ergibt sich aus dem Vergleich eine Abweichung der Potentiale zweier LED-Zweige 03 um einen vorgegebenen Betrag, kann auf einen Ausfall einer oder mehrerer LEDs 02 in einem der beiden LED-Zweige 03 rückgeschlossen werden.

Ausgehend von einer z.B. vorgegebenen Versorgungsspannung der Stromquelle 05 und eines z.B. vorgegebenen Spannungsabfalls der einzelnen LEDs 02 von beispielsweise 2,1 V kann in vorteilhafter Weise ein Potentialsollwert der LED-Zweige 03 z.B. durch Berechnung vorgegeben werden. Mit dem Potentialsollwert können die Potentialistwerten entsprechenden erfassten Potentiale der LED-Zweige 03 verglichen werden. Dadurch ist eine eindeutige Erkennung eines Durchbrands und eines Kurzschlusses sowie eine eindeutige Zuordnung des erkannten Ausfalls zu einem LED-Zweig 03 möglich. Entspricht beispielsweise das in einem ersten LED-Zweig 03 erfasste Potential vorzugsweise abzüglich einer Toleranz einem berechneten Potentialsollwert und ist das Potential eines zweiten LED-Zweigs 03 höher, so kann auf einen Kurzschluss rückgeschlossen werden. Ist das Potential niedriger, kann auf einen Durchbrand rückgeschlossen werden. Wichtig ist hervorzuheben, dass die Verhältnisse auch umgekehrt sein können, je nachdem an welcher Stelle in einem LED-Zweig 03 das Potential abgegriffen wird.

Über die Stromzuführung 08 kann die Kontrollelektronik 07 darüber hinaus Kenntnis von der momentanen Versorgungsspannung der Stromquelle 05 stellvertretend für eine Spannung eines Bordnetzes eines Kraftfahrzeugs haben. Diese Versorgungsspannung oder eine unmittelbar von der Versorgungsspannung abhängige Vergleichsspannung kann als Referenzpotential für einen weiteren Vergleich beispielsweise unter Kenntnis des Spannungsabfalls der überwachten LEDs 02 und der Versorgungsspannung herangezogen werden. Dadurch können die mit höherer Zuverlässigkeit ein Durchbrand und ein Kurzschluss erkannt werden.

In der gemeinsamen Stromzuführung 04 kann eine mit der Kontrollelektronik 07 über eine Steuerleitung 14 verbundene Einrichtung 15 angeordnet sein, mit der bei einem erkannten Ausfall die gemeinsame Stromzuführung 04 unterbrochen wird. Dadurch wird die betroffene Leuchtfunktion deaktiviert.

Ebenso ist denkbar, dass bei erkanntem Ausfall der betroffene LED-Zweig 03 von der gemeinsamen Stromzuführung 04 getrennt wird, beispielsweise indem die Stromeinstellung 06 des betroffenen LED-Zweigs 03 so geregelt wird, dass kein Strom mehr durch den betroffenen LED-Zweig 03 fließt.

Bei erkanntem Ausfall einer oder mehrerer LEDs 02 in einem oder mehreren LED-Zweigen 03 kann die Kontrollelektronik 07 ein Ausfallerkennungssignal ausgegeben, das beispielsweise dazu benutzt werden kann, den Ausfall z.B. in einer Anzeige in oder an einem Armaturenbrett eines Kraftfahrzeugs zu signalisieren, oder den Ausfall in einem Steuergerät eines Kraftfahrzeugs zur späteren Abfrage z.B. im Rahmen einer Inspektion zu hinterlegen.

Im Normalbetrieb kann die Stromeinstellung 06 gleichzeitig als Mess- bzw. Referenzwiderstand dienen, an dem das Potential eines LED-Zweigs 03 abgegriffen wird. Bei konstanter Versorgungsspannung ist ein konstanter Spannungsabfall an dem Messwiderstand zu erwarten. Die Kontrollelektronik 07 untersucht alle LED-Zweige 03, ob das gemessene Potential außerhalb eines definierten Intervalls liegt. Wenn eine LED 02 ausfällt, ändert sich das in dem betroffenen LED-Zweig gemessene Potential.

Wichtig ist hervorzuheben, dass die Kontrollelektronik grundsätzlich auch in der Lage ist, das Potential eines LED-Zweigs 03 mit einem zu einem früheren Zeitpunkt gemessenen Potential des selben LED-Zweigs zu vergleichen. In diesem Fall entspräche der zweite LED-Zweig, an dem ein zweites Potential abgegriffen bzw. erfasst wird, dem ersten LED-Zweig zu einem späteren Zeitpunkt.

Die Erfindung löst das Problem einer Ausfallerkennung sowohl bei Unterbrechung als auch Kurzschluss von Leuchtmitteln, wie etwa LEDs 02, die häufig zu Beleuchtungszwecken in Reihe geschaltet werden. Vor allem eine Kurzschlusserkennung war nach dem Stand der Technik bislang nur äußerst aufwendig möglich. Die Erfindung ist für alle LED-Typen bzw. -Arten ohne Einschränkung auf die Anzahl der verwendeten LEDs anwendbar. Die Schaltungsanordnung 01 ist Robust und zuverlässig. Durch Verwendung einer Kontrollelektronik 07 ist es mit geringem Aufwand möglich, die erfindungsgemäße Ausfallerkennung in LED-Dimmer und verschiedene Kommunikationseinrichtungen in einem Kraftfahrzeug, wie z.B. in einem synchronen Feldbus (LIN; Local Inteconnect Network) oder in einem asynchronen Feldbus (CAN; Controller Area Network) zu integrieren bzw. die Erfindung in einem solchen Umfeld zu verwirklichen.

Die Erfindung ist insbesondere im Bereich der Herstellung von Kraftfahrzeugleuchten gewerblich anwendbar.

## Patentansprüche

1. Verfahren zur Ausfallerkennung für Leuchtmittel (02) in Kraftfahrzeugleuchten mit mehreren parallelen Zweigen (03) bestehend aus jeweils mindestens einem in Reihe geschalteten Leuchtmittel (02), bei der ein erstes elektrisches Potential in einem ersten Zweig (03) erfasst und mit einem in einem zweiten Zweig (03) mit einem dem ersten Zweig (03) identischen Aufbau erfassten zweiten elektrischen Potential verglichen wird, wobei bei einer Abweichung der Potentiale zweier Zweige (03) um einen vorgegebenen Betrag ein Ausfall erkannt wird,
**dadurch gekennzeichnet,**
**dass** ausgehend von einer Betriebsspannung und/oder eines Spannungsabfalls der einzelnen Leuchtmittel (02) ein Potentialsollwert der Zweige (03) vorgegeben ist, mit dem die erfassten Potentiale der Zweige (03) verglichen werden, und dass zusätzlich eine Versorgungsspannung oder eine unmittelbar von der Versorgungsspannung abhängige Vergleichsspannung für einen Vergleich unter Kenntnis des Spannungsabfalls der überwachten Leuchtmittel (02) und der Versorgungsspannung herangezogen wird.

2. Verfahren nach Anspruch 1,
**dadurch gekennzeichnet,**
**dass** es sich bei der Versorgungsspannung um eine Spannung eines Bordnetzes (05) eines Kraftfahrzeugs handelt.

3. Verfahren nach Anspruch 2,
**dadurch gekennzeichnet,**
**dass** die Versorgungs- oder Vergleichsspannung wie das Potential eines Zweigs (03) erfasst wird.

4. Verfahren nach Anspruch 2,
**dadurch gekennzeichnet,**
**dass** die Versorgungs- oder Vergleichsspannung permanent erfasst wird.

5. Verfahren nach einem der vorhergehenden Ansprüche,
**dadurch gekennzeichnet,**
**dass** die Erfassung der Potentiale in den einzelnen Zweigen (03) zeitlich nacheinander erfolgt.

6. Verfahren nach Anspruch 5,
**dadurch gekennzeichnet,**
**dass** das zur Erkennung eines Ausfalls erfasste Potential des zweiten Zweigs ein zu einem späteren Zeitpunkt erfasstes Potential des ersten Zweigs ist, wobei der zweite Zweig an dem das zweite Potential abgegriffen wird, dem ersten Zweig zu einem späteren Zeitpunkt entspricht.

7. Verfahren nach einem der vorhergehenden Ansprüche,
**dadurch gekennzeichnet,**
**dass** bei erkanntem Ausfall alle Zweige (03) von einer Stromzuführung (04) getrennt werden.

8. Verfahren nach einem der Ansprüche 1 bis 6,
**dadurch gekennzeichnet,**
**dass** bei erkanntem Ausfall der betroffene Zweig (03) von einer Stromzuführung (04) getrennt wird.

9. Verfahren nach einem der vorhergehenden Ansprüche,
**dadurch gekennzeichnet,**
**dass** bei erkanntem Ausfall ein Ausfallerkennungssignal ausgegeben wird.

10. Verfahren nach einem der vorhergehenden Ansprüche,
**gekennzeichnet durch**
lichtemittierende Dioden (LEDs) als Leuchtmittel (02).

11. Verfahren nach einem der vorhergehenden Ansprüche,
**dadurch gekennzeichnet,**
**dass** die parallelen Zweige (03) von einer gemeinsamen Stromzuführung (04) gespeist werden.

12. Schaltungsanordnung (01) zur Ausfallerkennung für Leuchtmittel (02) in Kraftfahrzeugleuchten, umfassend zu identisch aufgebauten, parallel geschalteten Zweigen (03) geschaltete und mit einer Stromquelle (05) verbundene Leuchtmittel (02) sowie eine Kontrollelektronik (07), die über eine Stromzuführung (08) ebenfalls mit der Stromquelle (05) verbunden ist,
**dadurch gekennzeichnet,**
**dass** die Kontrollelektronik (07) über eine Verbindungsleitung (10) mit den Zweigen (03) verbunden ist und zwischen der Verbindungsleitung (10) und den Zweigen (03) jeweils Schalter (11) angeordnet sind, welche von der Konhollelektronik (07) über Steuerleitungen (12) einzeln nacheinander durchgeschaltet werden, wodurch an einem Eingang (09) der Kontrollelektronik (07) jeweils ein Potential eines Zweigs (03) erfasst wird.

13. Schaltungsanordnung nach Anspruch 12,
**dadurch gekennzeichnet,**
**dass** die Kontrollelektronik (07) einen Multiplexer umfasst, der die Funktion der Schalter (11) übernimmt und die Verbindungen der Verbindungsleitung (10) mit den Zweigen (03) zyklisch nacheinander herstellt.

14. Schaltungsanordnung nach Anspruch 12 oder 13,
**gekennzeichnet durch**
LEDs als Leuchtmittel (02).

15. Schaltungsanordnung nach Anspruch 12, 13 oder 14,
**dadurch gekennzeichnet,**
**dass** in der Verbindungsleitung (10) eine Signalkonditionierung (13) angeordnet ist.

## Claims

1. A method for failure detection for lamps (02) in motor vehicle lights having a plurality of parallel branches (03) consisting in each case of at least one series-connected lamp (02), in which a first electrical potential is measured in a first branch (03) and compared with a second electrical potential, which is measured in a second branch (03) having an identical structure to the first branch (03), wherein a failure is detected if the potentials of two branches (03) deviate by a predefined amount,
**characterised in that**
starting from an operating voltage and/or a voltage drop in the individual lamps (02), a setpoint potential value of the branches (03) is predefined, with which the measured potentials of the branches (03) are compared, and that in addition a supply voltage or a comparative voltage that is immediately dependent on the supply voltage is used for a comparison, taking into account the voltage drop across the monitored lamps (02) and the supply voltage.

2. The method according to claim 1,
**characterised in that**
the supply voltage is a voltage of the on-board power supply (05) of a motor vehicle.

3. The method according to claim 2,
**characterised in that**
the supply or comparative voltage is measured like the potential of a branch (03).

4. The method according to claim 2,
**characterised in that**
the supply or comparative voltage is measured continuously.

5. The method according to one of the preceding claims,
**characterised in that**
the potentials in the individual branches (03) are measured in a chronologically successive manner.

6. The method according to claim 5,
**characterised in that**
to detect a failure, the measured potential of the second branch is a potential of the first branch measured at a later point in time, wherein the second branch at which the second potential is tapped corresponds to the first branch at a later point in time.

7. The method according to one of the preceding claims,
**characterised in that**
when a failure is detected, all the branches (03) are disconnected from a current supply (04).

8. The method according to one of claims 1 to 6, **characterised in that**
when a failure is detected, the affected branch (03) is disconnected from a current supply (04).

9. The method according to one of the preceding claims,
**characterised by** an output of a failure recognition signal when a failure is detected.

10. The method according to one of the preceding claims,
**characterised by**
light-emitting diodes (LEDs) as the lamps (02).

11. The method according to one of the preceding claims,
**characterised in that**
the parallel branches (03) are fed by a common current supply (04).

12. A circuit arrangement (01) for failure detection for lamps (02) in motor vehicle lights, comprising lamps (02), which are connected to identically constructed, parallel-connected branches (03) and connected to a current source (05), and an electronic control system (07), which is likewise connected to the current source (05) via a current supply (08),
**characterised in that**
the electronic control system (07) is connected to the branches (03) via a connection line (10) and in each case switches (11) are arranged between the connection line (10) and the branches (03), which switches are switched through individually one after the other by the electronic control system (07) via control lines (12), as a result of which in each case one potential of a branch (03) is measured at one input (09) of the electronic control system (07).

13. The circuit arrangement according to claim 12,
**characterised in that**
the electronic control system (07) comprises a multiplexer, which assumes the function of the switches (11) and produces the connections of the connection line (10) to the branches (03) cyclically one after the other.

14. The circuit arrangement according to claim 12 or 13,
**characterised by**
LEDs as the lamps (02).

15. The circuit arrangement according to claim 12, 13 or 14,
**characterised in that**
a signal conditioning system (13) is arranged in the connection line (10).

## Revendications

1. Procédé de détection de pannes pour sources d'éclairage (02) dans des feux de véhicules automobiles comportant plusieurs branches parallèles (03) constituées de respectivement au moins une source d'éclairage (02) branchée en série, sur lequel un premier potentiel électrique dans une première branche (03) est détecté et est comparé avec un deuxième potentiel électrique détecté dans une deuxième branche (03) avec un structure identique à la première branche (03), dans lequel en présence d'une déviation des potentiels de la deuxième branche (03) dans une proportion donnée, une panne est détectée,
**caractérisé en ce qu'**
à partir d'une tension de fonctionnement et/ou d'une chute de tension des sources d'éclairage individuelles (02), une valeur de consigne potentielle de la branche (03) est donnée, avec laquelle les potentiels détectés de la branche (03) sont comparés, et en outre une tension d'alimentation ou une tension comparative dépendant directement de la tension d'alimentation des sources d'éclairage (02) surveillées et de la tension d'alimentation est déduite.

2. Procédé selon la revendication 1,
**caractérisé en ce que**
la tension d'alimentation consiste en une tension d'un réseau de bord (05) d'un véhicule automobile.

3. Procédé selon la revendication 2,
**caractérisé en ce que**
la tension d'alimentation ou la tension comparative est détectée comme le potentiel d'une branche (03).

4. Procédé selon la revendication 2,
**caractérisé en ce que**
la tension d'alimentation ou la tension comparative est détectée de manière permanente.

5. Procédé selon une des revendications précédentes,
**caractérisé en ce que**
la détection des potentiels dans les branches individuelles (03) s'effectue en succession temporelle.

6. Procédé selon la revendication 5,
**caractérisé en ce que**
le potentiel capté pour détecter une panne de la deuxième branche est un potentiel capté à un moment ultérieur de la première branche, dans lequel la deuxième branche sur laquelle le deuxième potentiel est prélevé correspond à la première branche à un moment ultérieur.

7. Procédé selon une des revendications précédentes,
**caractérisé en ce qu'**
à la détection d'une panne, toutes les branches (03) sont séparées d'une alimentation en courant (04).

8. Procédé selon une des revendications 1 à 6, **caractérisé en ce qu'**
à la détection d'une panne, la branche (03) concernée est séparée d'une alimentation en courant (04).

9. Procédé selon une des revendications précédentes,
**caractérisé en ce qu'**
à la détection d'une panne, un signal de détection de panne est émis.

10. Procédé selon une des revendications précédentes,
**caractérisé par**
des diodes émettrices de lumière (LEDs) comme source d'éclairage (02).

11. Procédé selon une des revendications précédentes,
**caractérisé en ce que**
les branches parallèles (03) sont alimentées par une alimentation en courant commune (04).

12. Dispositif de circuit (01) pour détecter les pannes de sources d'éclairage (02) dans des feux de véhicule, comprenant des branches (03) à montage identique, branchées en parallèle, des sources d'éclairage (02) branchées et reliées à une source de courant (05) ainsi qu'une électronique de contrôle (07), qui est également reliée à la source de courant (05) par l'intermédiaire d'une alimentation en courant (08),
**caractérisé en ce que**
l'électronique de contrôle (07) est reliée par l'intermédiaire d'une ligne de liaison (10) aux branches (03) et entre la ligne de liaison (10) et les branches (03) des interrupteurs (11) sont respectivement disposés, qui sont interconnectés individuellement les uns après les autres par l'électronique de contrôle (07) par l'intermédiaire de lignes de commande (12), moyennant quoi à une entrée (09)à de l'électronique de contrôle (07), un potentiel d'une branche (03) est respectivement détecté.

13. Dispositif de circuit selon la revendication 12,
**caractérisé en ce que**
l'électronique de contrôle(07) comprend un multiplexeur, qui assume la fonction de l'interrupteur (11) et établit cycliquement les liaisons de la ligne de liaison (10) aux branches (03) les unes après les autres.

14. Dispositif de circuit selon les revendications 12 ou 13,
**caractérisé par**
des LEDs comme sources d'éclairage (02).

15. Dispositif de circuit selon les revendications 12,13 ou 14,
**caractérisé en ce qu'**
un conditionnement de signal (13) est disposé dans la ligne de liaison (10).
